# EUROPÄISCHE PATENTSCHRIFT

(11) **EP 0 620 166 B1**
(45) Veröffentlichungstag und Bekanntmachung des Hinweises auf die Patenterteilung: **02.05.1997**
(21) Anmeldenummer: 94102984.5
(22) Anmeldetag: 28.02.1994
(51) Int. Cl.: B65D 85/10

(54) **Verpackung für Zigaretten, Zigarillos oder dergleichen**
Packaging for cigarettes, cigars, or similar
Emballage pour cigarettes, cigares ou analogue

(30) Priorität: 14.04.1993 DE 4312143
(43) Veröffentlichungstag der Anmeldung: 19.10.1994
(73) Patentinhaber: ALCAN DEUTSCHLAND GMBH, D-37075 Göttingen (DE)
(72) Erfinder: Brickenkamp, Wolfgang, Dr., D-58515 Lüdenscheid (DE)
(74) Vertreter: Eitle, Werner, Dipl.-Ing.

(56) Entgegenhaltungen:
- DE-A- 3 819 874
- DE-C- 583 756
- DE-U- 8 520 326
- US-A- 1 504 128
- US-A- 2 225 810
- US-A- 3 099 382

## Beschreibung

Die Erfindung betrifft eine Verpackung für Zigaretten, Zigarillos oder dergleichen Tabakwaren aus einer Schachtel mit Boden, Seitenwänden und Klappdeckel und einer in die Schachtel eingesetzten, aufreißbaren, eine Anzahl von Zigaretten, Zigarillos oder dergleichen Tabakwaren umschließenden, feuchtigkeits- und aromaschützenden Innenhülle, in der die Tabakwaren mit ihrem einen Stirnende auf dem Schachtelboden stehend angeordnet sind.

Derartige für Zigaretten heute übliche Verpackungen bestehen in der Regel aus einer geklebten Faltschachtel aus Karton, während die Innenhülle aus beschichtetem Papier oder aus Metallfolie oder einer Folie aus einem Aluminium-Papier-Verbund gebildet ist (DE-A-15 86 798, 25 03 421 und 38 06 818). Diese Innenhülle ist in der Regel im unteren Bereich der Verpackung an mehreren Stellen punktuell mit der Schachtel verklebt. In ihrem oberen Bereich ist sie häufig geschlitzt oder perforiert, so daß ihr oberer Teil, der sogenannte "Flap", nach dem öffnen der Schachtel abgerissen werden kann, um den Zugriff zu den Zigaretten zu ermöglichen. Die Verklebung der Innenhülle mit der Klappschachtel dient dabei dazu, daß ihr unterer Teil beim Abziehen des oberen Teils nicht mitsamt den Zigaretten aus der Schachtel herausgezogen wird.

Da der in der Verpackung verbleibende untere Teil der Innenhülle bisher relativ groß bemessen ist und sich nur sehr schwer von der aus Karton bestehenden Schachtel trennen läßt, erweist sich die bekannte Verpackung für ein getrenntes Recycling ihrer unterschiedlichen Materialien als unbrauchbar.

Der Erfindung liegt daher die Aufgabe zugrunde, eine Verpackung der eingangs genannten Gattung derart zu gestalten, daß bei ihrem Öffnen ein großer Teil der Innenhülle aus der Schachtel entfernt und getrennt von dieser einem Recyclingverfahren zugeführt werden kann, ohne daß dabei die Tabakwaren aus der Packung herausgezogen werden. Diese Aufgabe wird erfindungsgemäß dadurch gelöst, daß der dem Klappdeckel abgewandte, untere Bereich des Innenraums der Zigarettenschachtel gegenüber dessen oberen Bereich im Querschnitt derart verengt ist, daß sich in diesem unteren Bereich zwischen den Tabakwaren und der Innenhülle eine die Tabakwaren in der Schachtel festhaltende Flächenpressung ergibt, und daß der obere abziehbare Teil der Innenhülle sich bis etwa zum oberen Rand der Querschnittsverengung erstreckt. Da es genügt, daß sich der verengte, untere Bereich des Schachtelinnenraums vom Schachtelboden aus um nur höchstens einem Drittel der Schachtelhöhe nach oben zum Klappdeckel hin erstreckt, kann beim Abziehen des oberen Teils der Innenhülle deren größter Teil aus der Schachtel entfernt werden, so daß nur ein kleiner Teil der Innenhülle in der aus Karton bestehenden Schachtel verbleibt, der gemeinsam mit der Schachtel entsorgt werden kann.

Die Verengung des Schachtelinnenraums kann durch einen auf die Innenfläche der Schachtelseitenwände aufgesetzten Materialstreifen gebildet sein, der sich ringförmig um den Innenraum der Schachtel herum erstrecken kann. Die Verengung kann aber auch durch in mindestens eine der Schachtelseitenwände eingeprägte, in den Schachtelinnenraum hineinragende Rillen oder Rippen gebildet sein.

Der obere abziehbare Teil der Innenhülle kann mit dem unteren in der Schachtel verbleibenden Teil der Hülle über eine Perforationslinie verbunden sein, die ein leichtes Abreißen des oberen Hüllenteils vom unteren Hüllenteil ermöglicht. Die beiden Teile können aber auch nur durch loses Aneinanderliegen eine geschlossene Innenhülle bilden, so daß der obere Hüllenteil ohne Abreißen von dem unteren Hüllenteil abgezogen werden kann.

Es ist zwar bereits eine Zigarettenverpackung aus einer Schachtel mit Klappdeckel und einer in diese Schachtel eingesetzten, die Zigaretten umschließenden Innenhülle bekannt, bei der der die Tabakwaren aufnehmende Innenraum der Schachtel in seinem den Klappdeckel abgewandten, unteren Bereich durch einen eingesetzten Abstandskörper gegenüber dem darüber befindlichen Bereich des Schachtelinnenraums verengt ist (DE-38 19 874 A1). Dieser eingesetzte Abstandskörper dient dazu, den von den Zigaretten nicht beanspruchten Raum in der Schachtel auszufüllen. Er dient jedoch nicht dazu, zwischen den Tabakwaren und der Innenhülle eine die Tabakwaren in der Schachtel festklemmende Flächenpressung zu gewährleisten.

In der Zeichnung sind besonders vorteilhafte Ausführungsbeispiele der erfindungsgemäßen Verpackung dargestellt, die im folgenden näher beschrieben werden:
- Fig. 1: zeigt dieses Ausführungsbeispiel in Schrägansicht mit hochgeklapptem Klappdeckel und geschlossener Innenhülle,
- Fig. 2: zeigt einen Schnitt durch die Verpackung nach Linie I-I in Fig. 1,
- Fig. 3: zeigt einen ebensolchen Schnitt durch die Verpackung einer anderen Ausführungsform.

Bei den beiden in Fig. 1 bis 3 dargestellten Ausführungsbeispielen besteht die äußere Schachtel 1 der Verpackung aus einer geklebten Faltschachtel 1 aus Karton, die einen Schachtelboden 2 und mit diesem verbundene Seitenwände 3 sowie einen dem Schachtelboden 2 gegenüberliegenden Klappdeckel 4 hat. In dem unteren Bereich dieser Faltschachtel ist ein sich ringförmig um den Innenraum der Schachtel herum erstreckender Materialstreifen 5 eingesetzt, der an die Innenflächen der Schachtelseitenwände 3 angeklebt ist. Dieser Materialstreifen 5 verengt den unteren Bereich des Innenraums der Schachtel 1.

In die Schachtel ist ein Bündel von Zigaretten eingesetzt, die mit ihrem einen Stirnende auf dem Schachtelboden stehen und von einer feuchtigskeits- und aromaschützenden Innenhülle 7 im wesentlichen luftdicht umgeben sind. Diese Innenhülle weist in ihrem unteren Bereich eine sich parallel zum Schachtelboden erstreckende Perforationslinie 8 auf, welche sie in einen oberen, größeren Teil 9 und einen unteren, kleineren Teil 10 unterteilt. Zum Freilegen des oberen Bereichs der Zigaretten 6 nach dem Öffnen der Schachtel 1 kann der obere Teil 9 der Innenhülle 7 von deren unterem Teil 10 entlang der Perforationslinie abgerissen und aus der Schachtel herausgezogen werden. Durch den in den unteren Bereich der Schachtel 1 eingesetzten Materialstreifen 5 wird zwischen den Zigaretten 6 und der Innenhülle 9 bzw. zwischen dieser und dem Materialstreifen 5 eine Flächenpressung erzielt, durch welche beim Abziehen des oberen Teils 9 der Innenhülle deren unterer Teil 10 zusammen mit den von diesen umgebenen Zigaretten 6 in der Schachtel 1 festgehalten wird. Das Festhalten des unteren Teils der Innenhülle kann auch durch Ankleben ihres unteren Teils am Materialstreifen 5 oder, wie bekannt, am Schachtelboden 2 sichergestellt werden.

Bei dem in Fig. 3 dargestellten Ausführungsbeispiel ist die Querschnittsverengung des Innenraums des unteren Bereichs der Schachtel 1 durch in die Schachtelseitenwände 3 eingeprägte, gegen den Schachtelinnenraum vorragende Rippen oder Rillen 11 gebildet, so daß in diesem Fall das Einkleben eines Materialstreifens entfällt.

## Patentansprüche

1. Verpackung für Zigaretten, Zigarillos oder dergleichen Tabakwaren aus einer Schachtel mit Boden, Seitenwänden und Klappdeckel und einer in die Schachtel eingesetzten, eine Anzahl von Tabakwaren umschließenden Innenhülle, deren oberer Teil von dem unteren Teil der Innenhülle abziehbar ist, wobei der die Tabakwaren aufnehmende Innenraum der Schachtel in seinem dem Klappdeckel (4) abgewandten unteren Bereich enger ist als der darüber befindliche Bereich des Schachtelinnenraums,
dadurch **gekennzeichnet,** daß der untere Bereich des Innenraums der Schachtel (1) gegenüber dessen oberen Bereich im Querschnitt derart verengt ist, daß sich in diesem unteren Bereich zwischen den Tabakwaren (6) und der Innenhülle (7) eine die Tabakwaren in der Schachtel festhaltende Flächenpressung ergibt, und daß der obere abziehbare Teil (9) der Innenhülle sich bis etwa zum oberen Rand der Querschnittsverengung (5) erstreckt.

2. Verpackung nach Anspruch 1, dadurch gekennzeichnet, daß sich der obere Rand der Querschnittsverengung (5) in einem Abstand vom Schachtelboden (2) befindet, der höchstens einem Drittel der Schachtelhöhe entspricht.

3. Verpackung nach Anspruch 1, dadurch gekennzeichnet, daß der untere Bereich des Innenraums der Schachtel (1) gegenüber dem oberen Bereich durch einen auf die Innenfläche mindestens einer Schachtelseitenwand (3) aufgesetzten Materialstreifen (5) verengt ist.

4. Verpackung nach Anspruch 3, dadurch gekennzeichnet, daß der Materialstreifen (5) an die Innenseite der Schachtelseitenwände (3) angeklebt ist.

5. Verpackung nach Anspruch 3, dadurch gekennzeichnet, daß der Materialstreifen (5) sich ringförmig um den Innenraum der Schachtel (1) herum erstreckt.

6. Verpackung nach Anspruch 1, dadurch gekennzeichnet, daß der untere Bereich des Schachtelinnenraumes durch in mindestens einer der Schachtelseitenwände (3) eingeprägte Rillen (11) verengt ist.

7. Verpackung nach Anspruch 1, dadurch gekennzeichnet, daß der obere abziehbare Teil (9) und der untere in der Schachtel (1) verbleibende Teil (10) der Innenhülle (7) über eine Perforationslinie (8) miteinander verbunden sind.

8. Verpackung nach Anspruch 1, dadurch gekennzeichnet, daß der untere Teil (10) der Innenhülle (7) an den unteren verengten Bereich (5) der Schachtel (1) angeklebt ist.

## Claims

1. Pack for cigarettes, cigarillos or similar tobacco products, comprising a box with a base, walls and flip top as well as an inner wrapping. which is inserted into the box and encloses a number of tobacco products and of which the top part is removable from the bottom part of the inner wrapping, the interior of the box receiving the tobacco products being narrower in its bottom region remote from the flip top (4) than in the region of the box interior situated above,
characterized in that the bottom region of the interior of the box (1) is made narrower in cross section than its top region so as to produce in said bottom region between the tobacco products (6) and the inner wrapping (7) a surface pressure which holds the tobacco products firmly in the box, and that the top removable part (9) of the inner wrapping extends approximately as far as the top edge of the cross-sectional constriction (5).

2. Pack according to claim 1, characterized in that the top edge of the cross-sectional constriction (5) is situated at a distance from the box base (2) which corresponds to, at most, a third of the box height.

3. Pack according to claim 1, characterized in that the bottom region of the interior of the box (1) is made narrower than the top region by means of a strip of material (5) which is mounted onto the inner surface of at least one box wall (3).

4. Pack according to claim 3, characterized in that the strip of material (5) is glued onto the inside of the box walls (3).

5. Pack according to claim 3, characterized in that the strip of material (5) extends annularly around the interior of the box (1).

6. Pack according to claim 1, characterized in that the bottom region of the box interior is made narrower by means of grooves (11) embossed in at least one of the box walls (3).

7. Pack according to claim 1, characterized in that the top removable part (9) and the bottom part (10), which is left in the box (1), of the inner wrapping (7) are connected to one another by a perforation line (8).

8. Pack according to claim 1, characterized in that the bottom part (10) of the inner wrapping (7) is glued to the bottom constricted region (5) of the box (1).

## Revendications

1. Emballage pour cigarettes, cigarillos ou produits du tabac analogues constitué d'une boîte avec fond, parois latérales et couvercle rabattable et d'une chemise intérieure qui est insérée dans la boîte, enfermant un certain nombre de produits du tabac et dont, en tirant, on peut détacher la partie supérieure de la partie inférieure de la chemise intérieure, l'espace intérieur, qui loge les produits du tabac, de la boîte étant plus étroit dans sa zone inférieure, située du côté opposé au couvercle rabattable (4), que la zone de l'espace intérieur de la boîte qui se trouve par-dessus, caractérisé par le fait que la zone inférieure de l'espace intérieur de la boîte (1) est rétrécie, en section, par rapport à sa zone supérieure de façon qu'apparaisse dans cette zone inférieure, entre les produits du tabac (6) et la chemise intérieure (7), une pression de surface qui maintienne les produits du tabac dans la boîte et que la partie supérieure détachable (9), de la chemise intérieure s'étende jusqu'à environ le bord supérieur du rétrécissement de section (5).

2. Emballage selon la revendication 1, caractérisé par le fait que le bord supérieur du rétrécissement de section (5) se trouve à une distance du fond (2) de la boîte qui correspond au maximum au tiers de la hauteur de la boîte.

3. Emballage selon la revendication 1, caractérisé par le fait que la zone intérieure de la boîte (1) est rétrécie par rapport à la zone supérieure au moyen d'une bande de matériau rapportée sur la surface intérieure d'au moins une paroi latérale (3) de la boîte.

4. Emballage selon la revendication 3, caractérisé par le fait que la bande de matériau (5) est collée sur la face intérieure des parois latérales (3) de la boîte.

5. Emballage selon la revendication 3, caractérisé par le fait que la bande de matériau (5) s'étend en anneau tout autour de l'espace intérieur de la boîte (1).

6. Emballage selon la revendication 1, caractérisé par le fait que la zone inférieure de l'espace intérieur de la boîte est rétréci par des rainures embouties dans au moins l'une des parois latérales (3) de la boîte.

7. Emballage selon la revendication 1, caractérisé par le fait que la partie supérieure détachable (9), et la partie inférieure (10), qui reste dans la boîte (1), de la chemise intérieure (7) sont reliées l'une à l'autre au moyen d'une ligne de perforation (8).

8. Emballage selon la revendication 1, caractérisé par le fait que la partie inférieure (10) de la chemise intérieure (7) est collée sur la zone inférieure, rétrécie, (5) de la boîte (1).
